# EUROPÄISCHE PATENTSCHRIFT

(11) **EP 4 321 804 B1**
(45) Veröffentlichungstag und Bekanntmachung des Hinweises auf die Patenterteilung: **04.03.2026**
(21) Anmeldenummer: 23190015.0
(22) Anmeldetag: 07.08.2023
(51) Int. Cl.: F23R 3/06, F23R 3/34, F23R 3/36, F23R 3/28

(54) **GASTURBINENANORDNUNG MIT BRENNKAMMERANORDNUNG UND VERFAHREN**
GAS TURBINE ASSEMBLY WITH COMBUSTOR ASSEMBLY AND METHOD
ENSEMBLE TURBINE À GAZ AVEC ENSEMBLE CHAMBRE DE COMBUSTION ET PROCÉDÉ

(30) Priorität: 10.08.2022 DE 102022208339
(43) Veröffentlichungstag der Anmeldung: 14.02.2024
(73) Patentinhaber: Rolls-Royce Deutschland Ltd & Co KG, 15827 Blankenfelde-Mahlow (DE)
(72) Erfinder: CLEMEN, Carsten, 15827 Blankenfelde-Mahlow (DE); DÖRR, Thomas, 15827 Blankenfelde-Mahlow (DE)

(56) Entgegenhaltungen:
- US-A1- 2007 107 437
- US-A1- 2016 123 596
- US-A1- 2017 307 210
- US-A1- 2021 199 298

## Beschreibung

Die Erfindung betrifft eine Gasturbinenanordnung mit einer Turbinenanordnung und einer Brennkammeranordnung sowie ein Verfahren zum Betreiben der Gasturbinenanordnung. Bei bekannten sogenannten "dual fuel" - Brennkammeranordnungen von Gasturbinenanordnungen können Kraftstoffe unterschiedlicher Art, insbesondere flüssige und/oder gasförmige Kraftstoffe, alternativ zueinander oder zeitgleich zur Verbrennung in den Brennraum eingebracht werden.

Eine Brennkammeranordnung und ein Verfahren dieser Art sind in der US 2017 / 307210 A1 angegeben. Bei dieser bekannten Brennkammeranordnung ist ein Brennraum von einer doppelwandigen Umwandung entlang einer Längsachse umgrenzt und eingangsseitig des Brennraums sind primäre Kraftstoffdüsen und umfangsseitig der Umwandung sind weitere Kraftstoffdüsen angeordnet. Über die eingangsseitigen Kraftstoffdüsen kann z. B. gasförmiger oder flüssiger Kraftstoff zugeführt werden und über die umwandungsseitigen Kraftstoffdüsen wird gasförmiger Kraftstoff zugeführt. Die umwandungsseitigen Kraftstoffdüsen sind durch die äußere und innere Bewandung der Umwandung geführt und ragen radial durch die innere Umwandung in den Brennraum, wobei in der inneren Bewandung um die Kraftstoffdüsen Zumischöffnungen zur Zugabe von Zumischluft gebildet sind, die über den Zwischenraum zwischen der inneren und der äußeren Bewandung strömt. Mit diesem Aufbau findet eine diffuse Mischung des über die umfangsseitigen Gasdüsen zugeführten Kraftstoffs mit der über die Zumischöffnungen aus dem Zwischenraum zwischen der inneren und äußeren Bewandung zuströmenden Verbrennungsluft statt.

Auch die Druckschrift US 2016 / 123596 A1 zeigt eine Brennkammeranordnung mit eingangsseitig des Brennraums angeordneten Kraftstoffdüsen und umfangsseitig einer Brennkammer-Umwandung angeordneten Kraftstoffdüsen bzw. Gasdüsen. Die radial zum Brennraum gerichteten Gaszufuhröffnungen der umfangsseitigen Gasdüsen ragen dabei in jeweilige Mischer zur Vormischung des zugeführten Kraftstoffs mit zugeführter Druckluft innerhalb eines Diffuser-Modulgehäuses.

Eine weitere Brennkammeranordnung mit eingangsseitig des Brennraums angeordneten Kraftstoffdüsen und umfangsseitig angeordneten Gasdüsen zeigt die US 2021 / 199298 A1. Auch hierbei ist die Verwendung von flüssigem und gasförmigem Kraftstoff angesprochen. Dabei sind in einer Umwandung des Brennraums umfangsseitig angeordnete Kraftstoffdüsen in besonderer Weise zur Vormischung mit Luft hohen Drucks und weiteren Mischung mit Luft niedrigeren Drucks ausgebildet. Hochdruckluft wird dabei über Öffnungen, die in einer äußeren Bewandung der Brennkammer-Umwandung angeordnet sind, zugeführt und zur Vormischung wird Kraftstoff von außen über einzelne Düsenöffnungen aus einem Kraftstoff-Mischkanal in die Hochdruck-Luftströmung zugeführt. Anschließend wird das vorgemischte Kraftstoff-Luftgemisch noch mit Niederdruck-Luft gemischt und dann über einen umwandeten Durchgang durch die innere Bewandung der Brennraum-Umwandung in den Brennraum im Bereich einer zweiten Flammzone geführt.

Eine noch weitere Brennkammeranordnung mit eingangsseitig eines Brennraums angeordneten Kraftstoffdüsen und umfangsseitig in einer Umwandung des Brennraums angeordneten Kraftstoffdüsen bzw. Gasdüsen ist in der US 2007 / 107437 A1 angegeben. Auch hierbei sind Düsen mit Zuführöffnungen versehen, um ein Kraftstoff-Luftgemisch unter Vormischung in den Brennraum zu führen. Außerdem sind umfangsseitig des Brennraums Kühlluftöffnungen vorhanden.

Eine bekannte Brennkammeranordnung zum Betrieb mit flüssigem und/oder gasförmigem Kraftstoff geht auch aus der US 2016 201 897 A1 hervor. Dabei ist eine Düsenvorrichtung vorhanden, mittels welcher flüssiger und/oder gasförmiger Kraftstoff in die Brennkammer eingebracht werden kann.

Der vorliegenden Erfindung liegt die Aufgabe zugrunde, eine Gasturbinenanordnung und ein Verfahren der eingangs genannten Art bereitzustellen, wobei ein alternativer und/oder kombinierter optimierter Betrieb mit Kraftstoffen unterschiedlicher Aggregatszustände mit vergleichsweise geringem konstruktivem Aufwand möglich ist.

Die Aufgabe wird für die Gasturbinenanordnung mit den Merkmalen des Anspruchs 1 und für das Verfahren mit den Merkmalen des Anspruchs 13 gelöst.

Bezüglich der Brennkammeranordnung der Gasturbinenanordnung ist vorgesehen, dass die Brennkammeranordnung zum Betrieb mit flüssigem und/oder gasförmigem Kraftstoff ausgebildet ist, wobei eine Vielzahl von stromab der Kraftstoffdüse/n, an der Umwandung, angeordnete Gaszufuhröffnung/en vorhanden sind, mittels welcher gasförmiger Kraftstoff in den Brennraum einbringbar ist.

Die Zugabe des gasförmigen Kraftstoffes erfolgt vorzugsweise nicht von der eingangsseitigen Stirnseite, an der die Kraftstoffdüse angeordnet ist, insbesondere nicht mittels der eingangsseitig angeordneten Kraftstoffdüse. Die Kraftstoffdüse ist zugunsten einer geringen Komplexität z. B. nicht zum Betrieb mit gasförmigem Kraftstoff ausgelegt.

Dabei ist vorzugsweise die axiale Position der Gaszufuhröffnungen derart ausgelegt, dass im Betrieb der gasförmige Kraftstoff in eine oder stromab einer ersten Verbrennungszone, mit (zumindest teilweiser) Verbrennung des flüssigen Kraftstoffes, zugegeben wird.

Bei dem gasförmigen Kraftstoff handelt es sich insbesondere um Wasserstoff oder ein wasserstoffhaltiges Brenngas und/oder um ein anderes Brenngas, beispielsweise um Methan oder ein methanhaltiges Brenngas.

Bei dem flüssigen Kraftstoff handelt es sich insbesondere um einen kerosinbasierten oder kerosinverwandten Kraftstoff (z. B. Jet-A1, Diesel oder ein synthetischer Ersatzkraftstoff (SAF - "sustainable aviation fuel")).

Die Umwandung kann z. B. einwandig und/oder doppelwandig, insbesondere mit dazwischen gebildetem Spaltraum, ausgebildet sein. Die Gaszufuhröffnungen sind insbesondere stromauf des Auslasses angeordnet.

Die Einbringung des gasförmigen Kraftstoffes stromab der Kraftstoffdüse erlaubt die Verwendung einer eingangsseitigen Kraftstoffdüse, die nur für den Betrieb mit flüssigem Kraftstoff ausgelegt ist. Auf diese Weise kann die Komplexität der Kraftstoffdüse und der Brennkammeranordnung auch bei Ausbildung zum Betrieb mit zusätzlichem gasförmigem Kraftstoff vergleichsweise gering gehalten werden. Zudem können sich Vorteile im Betrieb ergeben, wobei in relevanten Betriebsbereichen die Verbrennung in der ersten Verbrennungszone hinsichtlich des flüssigen Kraftstoffes optimiert ist. Eine vergleichsweise sichere Einbringung des gasförmigen Kraftstoffes in den Brennraum wird dadurch erreicht, dass die Brennkammeranordnung eine Vielzahl von, stromab der Kraftstoffdüse/n in der Umwandung angeordnete/n Zumischöffnung/en zur Zugabe von Zumischluft in den Brennraum umfasst, und wenn die Gaszufuhröffnung an jeweils einer Gasdüse vorhanden ist, die (radial) innerhalb der Zumischöffnung/en (d. h. von dem Strömungsquerschnitt der Zumischöffnung umgeben) angeordnet sind, wobei jeweils eine Gasdüse mit einer Zumischöffnung eine Luft-/Gas-Zufuhranordnung bildet. Eine Gaszufuhröffnung ist jeweils am stromabseitigen Ende der einen Gasdüse angeordnet. Die Gaszufuhröffnungen können im Strömungsquerschnitt jede Formgebung aufweisen, beispielsweise kreisrund, elliptisch, schlitzförmig oder polygonal. Vorzugsweise entspricht die Formgebung des Strömungsquerschnitts (ggf. kongruent) der Formgebung des Strömungsquerschnitts der Zumischöffnung, mit der die jeweilige Luft-/Gas-Zufuhranordnung gebildet ist. Die Gasdüsen können, insbesondere in einem stromabseitigen Abschnitt, einen konstanten Strömungsquerschnitt aufweisen. Die Gasdüsen können insbesondere mittels eines oder mehrerer Befestigungsmittel (z. B. Streben), an der Umwandung innerhalb der Zumischöffnung befestigt sein.

Die Zumischöffnungen können bezüglich ihrer jeweiligen Strömungsquerschnitte jegliche Formgebung aufweisen, z. B. kreisrund, elliptisch, schlitzförmig und/oder polygonal.

Die Zumischöffnungen können jeweils als Öffnungen in der Umwandung ausgebildet sein, wobei ihre Lauflängen der Dicke der Umwandung entsprechen, und/oder über die Umwandung (in den Brennraum und/oder in einen die Brennkammer umgebenden Luftraum) hinausragen, wobei sie in Art von Luftkanälen ausgebildet sind. Am stromabseitigen Ende der Zumischöffnungen ist jeweils zumindest ein Auslass angeordnet. Insbesondere ein Eintrittsbereich und der Austrittsbereich der Zumischöffnungen (und/oder der Gaszufuhröffnungen) können strömungsgünstig, z. B. gerundet zur Minimierung von Rückströmgebieten, ausgebildet sein.

Die Zumischöffnungen sind insbesondere in Umlaufrichtung äquidistant zueinander angeordnet, wobei die Anzahl der Zumischöffnungen z. B. der Anzahl der eingangsseitigen Kraftstoffdüsen entspricht.

Durch eine derartige Anordnung der Gaszufuhröffnungen bzw. Gasdüsen wird der gasförmige Kraftstoff mit der Zumischluft eingedüst, d. h. in eine Strömung mit vergleichsweise hoher Geschwindigkeit. So kann der Verbrennungsprozess des gasförmigen Kraftstoffes je nach Auslegung (z. B. der Größe des Strömungsquerschnitts) mehr oder weniger weit in den Brennraum hineinverlagert werden, wobei die Zumischluft z. B. als Verbrennungsluft und/oder Mantelluft oder dergleichen dienen kann.

Auf diese Weise kann die thermische Belastung der Umwandung und/oder der Gaszufuhrdüse/n vorteilhaft reduziert werden.

In diesem Zusammenhang ist insbesondere vorteilhaft, wenn die Gasdüse/n jeweils zentrisch innerhalb der jeweiligen Zumischöffnung (unter Bildung der jeweiligen Luft-/Gas-Zufuhranordnung) angeordnet ist/sind. Auf diese Weise wird der gasförmige Kraftstoff vorteilhaft in einen Bereich vergleichsweise hoher Strömungsgeschwindigkeiten eingebracht, sodass die Reaktionszone von der Gaszufuhröffnung weg verlagert werden kann. Die Anordnung der Gasdüse zu der Zumischöffnung kann insbesondere koaxial ausgebildet sein, wobei ihre Mittellängsachsen aufeinander liegen. Dabei können die Mittellängsachsen senkrecht zu der Umwandung (im 90°-Winkel) ausgerichtet sein, oder mit angestelltem Winkel, wobei der Winkel zu der Umwandung weniger als 90° beträgt.

Ein definierteres Abströmen des gasförmigen Kraftstoffes ist vorteilhaft erreichbar, wenn in der jeweiligen Zumischöffnung (der entsprechenden Luft-/Gas-Zufuhranordnung) um die Gasdüse/n zumindest abschnittsweise ein ((ring-)spalt-artiger) umlaufender Luftkanal zur Bildung eines um die Gasdüse/n umlaufenden Luftstroms angeordnet ist. Der Luftkanal weist vorzugsweise einen geringeren Strömungsquerschnitt auf als die Zumischöffnung. Der Luftkanal kann beispielsweise bündig mit der Gaszufuhröffnung oder stromauf derselbigen enden. Der Luftkanal ist für eine vorteilhaft symmetrische Einbringung des gasförmigen Kraftstoffes vorzugsweise koaxial zu der Gasdüse und/oder der Zumischöffnung angeordnet und/oder weist eine konstante Kanalhöhe (z. B. Spaltdicke) auf.

Für eine gleichmäßige Einbringung der Zumischluft und/oder des gasförmigen Kraftstoffes sind vorzugsweise mehrere Zumischöffnungen in zumindest einer Öffnungsreihe angeordnet, wobei pro Öffnungsreihe z Zumischöffnungen vorhanden sind, die an einer einheitlichen axialen Position und vorzugsweise in Umlaufrichtung der Umwandung äquidistant zueinander angeordnet sind. Bei mehreren vorhandenen Öffnungsreihen können deren Zumischöffnungen in Umlaufrichtung versetzt zueinander angeordnet sein.

Dabei kann pro Öffnungsreihe in jeder oder jeder n-ten Zumischöffnung, mit n = 2 bis z, eine Luft-/Gas-Zufuhranordnung gebildet sein, wobei n vorzugsweise die Ordnungszahl eines ganzzahligen Quotienten von z bildet. So ist eine gleichmäßige Verteilung der Gasdüsen pro Öffnungsreihe erhältlich, mit einer äquidistanten Anordnung der Gasdüsen in Umlaufrichtung, was eine symmetrische Verbrennung begünstigt. Die Anordnung der Gasdüsen kann pro Öffnungsreihe unterschiedlich sein.

Vorteile für den Betrieb ergeben sich, wenn mehrere, in axialer Richtung des Brennraums (bzw. der Brennkammer) versetzte, Öffnungsreihen vorhanden sind, wobei zumindest eine Luft-/Gas-Zufuhranordnung in zumindest der am weitesten stromab angeordneten Öffnungsreihe angeordnet ist.

Vorteilhafte Auslegungsmöglichkeiten für einen optimierten Betrieb ergeben sich, wenn die Zumischöffnung/en (mit ihren Auslässen) bezüglich des Brennraums bündig mit der Umwandung ausgebildet sind und/oder gegenüber der Umwandung in den Brennraum hinein versetzt sind (die Luftkanäle ragen in den Brennraum hinein). Auch Kombinationen, mit bündigen und hineinversetzten Zumischöffnungen, sind möglich.

Vorteilhafte Auslegungsmöglichkeiten für einen optimierten Betrieb ergeben sich, wenn die Gaszufuhröffnung/en bezüglich des Brennraums bündig mit der Umwandung ausgebildet sind und/oder gegenüber der Umwandung und/oder der jeweiligen Zumischöffnung (mit welcher sie die Luft-/Gas-Zufuhranordnung bilden) in den Brennraum hinein versetzt sind. Auch Kombinationen, mit bündigen und hineinversetzten Zumischöffnungen, sind möglich.

Vorteilhafte Auslegungsmöglichkeiten für einen optimierten Betrieb ergeben sich, wenn zumindest eine Zumischöffnung in einer Luft-/Gas-Zufuhranordnung vorhanden ist, die einen ersten Strömungsquerschnitt A1 aufweist, und wenn zumindest eine Zumischöffnung ohne Luft-/Gas-Zufuhranordnung vorhanden ist, die einen zweiten Strömungsquerschnitt A2 aufweist, wobei die Größe des ersten Strömungsquerschnitts A1 der Größe des zweiten Strömungsquerschnitts A2 entspricht. Dies wird bei beispielhaft jeweils kreisrunden bzw. kreisringförmigen Strömungsquerschnitten durch einen entsprechend größeren Außendurchmesser der Zumischöffnung innerhalb der Luft-/Gas-Zufuhranordnung erreicht.

Alternativ oder zusätzlich kann die Größe des ersten Strömungsquerschnitts A1 größer sein als die Größe des zweiten Strömungsquerschnitts A2. Dies wird bei beispielhaft jeweils kreisrunden bzw. kreisringförmigen Strömungsquerschnitten durch einen entsprechend deutlich größeren Außendurchmesser der Zumischöffnung innerhalb der Luft-/Gas-Zufuhranordnung erreicht.

Alternativ oder zusätzlich kann der Umriss des ersten Strömungsquerschnitts A1 dem Umriss des zweiten Strömungsquerschnitts A2 (in Größe und/oder Formgebung) entsprechen. Dadurch ergibt sich ein kleinerer erster Strömungsquerschnitt A1, verglichen zu dem zweiten Strömungsquerschnitt A2.

Möglich ist bei mehreren vorhandenen Luft-/Gas-Zufuhranordnungen auch eine Kombination dieser Ausbildungsvarianten.

Vorteilhafte Strömungsverhältnisse ergeben sich, wenn die Gaszufuhröffnung einen Durchmesser von etwa 1/2 bis 1/6 des Durchmessers des Auslasses der Zumischöffnung aufweist (oder ein (nach Umrechnung auf die Strömungsquerschnitte) entsprechendes Verhältnis der Strömungsquerschnitte bei nicht kreisförmigen Strömungsquerschnitten).

Vorteilhaft ist die Erfindung bei einer als Ringbrennkammer ausgebildete Brennkammer der Brennkammeranordnung verwendbar, wobei der Brennraum ringförmig umlaufend um eine Mittelachse ausgebildet ist, wobei die Umwandung eine radial innenliegende Wandung und eine radial außenliegende Wandung aufweist. Vorteilhafte Auslegungsmöglichkeiten für einen optimierten Betrieb ergeben sich, wenn die Gaszufuhröffnung/en, insbesondere die Gasdüse/n, an der radial inneren Wandung und/oder an der radial äußeren Wandung angeordnet ist/sind, insbesondere jeweils als Luft-/Gas-Zufuhranordnungen.

Ein axialer Abstand der Gaszufuhröffnung/en und/oder ggf. der Zumischöffnung/en von der oder den eingangsseitigen Kraftstoffdüse/n beträgt zwischen 0.65 und 0.85 mal einer Höhe H des Brennraums betragen. Bei einer Ringbrennkammer entspricht die Höhe H dem radialen Abstand zwischen den Innenseiten der äußeren und der inneren Wand der Umwandung. Bei einer zylindrischen Brennkammer entspricht H dem Durchmesser des Brennraums. Der axiale Abstand bemisst sich von der Mittelachse der jeweiligen Gaszufuhröffnung oder Zumischöffnung bis zur Stirnseite und/oder dem stromabseitigen Ende der eingangsseitigen Kraftstoffdüse. Bei Vorhandensein mehrerer Öffnungsreihen bezieht sich der Abstand insbesondere auf die am weitesten stromaufgelegene Öffnungsreihe und/oder auf die zweite, weiter stromab angeordnete Öffnungsreihe. Gegebenenfalls vorhandene, weiter stromab angeordnete Öffnungsreihen können beispielsweise in einem Abstand zwischen 1 bis 3 mal einer (bezüglich der Längsachse) axialen Erstreckung der Zumischöffnung/en (z. B. einem Durchmesser) zu der stromaufgelegenen Öffnungsreihe (bezüglich der stromauf angeordneten Kanten der Zumischöffnungen) angeordnet sein.

Vorteilhafte Kühlungsmöglichkeiten der Brennkammeranordnung ergeben sich, wenn die Umwandung doppelwandig ausgebildet ist, mit einer brennkammerseitigen inneren Wand und einer außenseitigen äußeren Wand.

Vorteilhafte Variationsmöglichkeiten bezüglich des Betriebs ergeben sich, wenn eine segmentierte Gas-Sammelleitung zur Gas-Versorgung der Gaszufuhröffnung/en vorhanden ist, wobei jedem Segment ein separater Kraftstoffanschluss zugeordnet ist. So sind beispielsweise einzelne Gruppen von Gasdüsen separat ansteuerbar. Die Sammelleitung kann je nach Ausbildung der Brennkammeranordnung optimiert ausgebildet und angeordnet sein, beispielsweise ringförmig, als Ringleitung, auf zumindest im Wesentlichen axialer Position der Gasdüsen oder stromauf oder stromab derselbigen.

In einer vorteilhaften Variante des Verfahrens wird der Verbrennungsbetrieb so eingestellt, dass die Verbrennung des flüssigen, mittels der/den Kraftstoffdüsen zugegebenen Kraftstoffes zumindest im Wesentlichen in einem bezüglich des Emissionsverhaltens der Brennkammeranordnung optimalen Betriebszustand gehalten wird, d. h. bei einem Luft-Kraftstoffverhältnis, welches einen minimalen Ausstoß von Ruß, Kohlenstoffmonoxid (CO), unverbrannten Kohlenwasserstoffen (UHC), Stickoxiden (NOₓ) und Kohlendioxid (CO₂) gewährleistet. Die Zufuhr des gasförmigen Kraftstoffes wird in Ergänzung so variiert, dass das für den jeweiligen Betriebszustand erforderliche Gesamt-Luft-Kraftstoffverhältnis (von Leerlauf über Start bis Reiseflug) eingestellt wird. Dabei ist insbesondere die bezüglich der Kraftstoffdüsen stromab angeordnete Positionierung der Gaszufuhröffnungen von Vorteil, da so zunächst der flüssige Kraftstoff in der ersten Verbrennungszone zumindest im teilweise ohne unmittelbare Einflüsse des gasförmigen Brennstoffes verbrannt werden kann.

Weitere vorteilhafte Ausführungsvarianten des Verfahrens sind in Zusammenhang mit Ausbildungsvarianten bezüglich der Brennkammeranordnung sinngemäß beschrieben.

Nachfolgend wird die Erfindung anhand von Ausführungsbeispielen unter Bezugnahme auf die Zeichnungen näher erläutert. Es zeigen:
- Fig. 1A, 1B: eine Brennkammeranordnung gemäß dem Stand der Technik mit einer Öffnungsreihe schematisch im Längsschnitt (Fig. 1A) und in Draufsicht (Fig. 1B),
- Fig. 2A, 2B: eine Brennkammeranordnung gemäß dem Stand der Technik mit zwei Öffnungsreihen schematisch im Längsschnitt (Fig. 2A) und in Draufsicht (Fig. 2B),
- Fig. 3A bis 3C: eine vorgeschlagene Brennkammeranordnung mit einer Öffnungsreihe umfassend mehrere Gasdüsen in unterschiedlichen Anordnungen schematisch im Längsschnitt (Fig. 3A) und in Draufsicht (Fig. 3 **B,** Fig. 3 C),
- Fig. 4: eine Schnittansicht der Brennkammeranordnung entlang der Schnittlinie A gemäß Fig. 3A in schematischer Darstellung,
- Fig. 5: ein weiteres Ausführungsbeispiel einer Brennkammeranordnung mit mehreren Gasdüsen in zwei Öffnungsreihen schematisch im Längsschnitt,
- Fig. 6A bis 6F: Brennkammeranordnungen mit unterschiedlichen Ausführungsbeispielen von Gasdüsen-Anordnungen bei zwei Öffnungsreihen in schematischer Draufsicht,
- Fig. 7A bis 7F: jeweils unterschiedliche Ausführungsbeispiele von Luft-/Gas-Zufuhranordnungen mit jeweils einer Zumischöffnung und einer Gasdüse sowie Teilen der Umwandung schematisch im Längsschnitt,
- Fig. 8A, 8B: zwei unterschiedliche Ausführungsbeispiele von Luft-/Gas-Zufuhranordnungen sowie Teilen der Umwandung mit jeweils einem Luftkanal schematisch im Längsschnitt,
- Fig. 9A, 9B: eine Luft-/Gas-Zufuhranordnung (Fig. 9A) und eine Zumischöffnung außerhalb einer Luft-/Gas-Zufuhranordnung (Fig. 9B) schematisch im Längsschnitt und
- Fig. 10: ein weiteres Ausführungsbeispiel einer vorgeschlagenen Brennkammeranordnung, mit Anordnung der Gasdüse an einer radial inneren Wandung, schematisch im Längsschnitt.

Fig. 1A zeigt in einer schematischen Darstellung im Längsschnitt eine Brennkammeranordnung 1 zum Einsatz in einem Triebwerk eines Luftfahrzeugs, wie es aus dem Stand der Technik bekannt ist. In Fig. 1A ist teilweise schematisch ein Innengehäuse 4 und ein Außengehäuse 3 einer Triebwerksbrennkammer eines Luftfahrzeugs angedeutet.

Die Brennkammeranordnung 1 umfasst eine als Ringbrennkammer ausgebildete Brennkammer 100 mit einem umlaufend ringförmig um eine Mittelachse M angeordneten Brennraum 101, der axial entlang einer Längsachse L ausgerichtet ist. Der Brennraum 101 ist von einer Umwandung 5 der Brennkammeranordnung 1 umfassend eine radial innere Flammrohrwand 5a und eine radial äußere Flammrohrwand 5b umgrenzt. Die Umwandung 5 ist beispielhaft doppelwandig ausgebildet, mit einer brennkammerseitigen inneren Bewandung 70 und einer außenseitigen äußeren Bewandung 50. Die Umwandung 5 weist beispielhaft in ihrem axialen Verlauf zunächst, ausgehend von einer Stirnseite 2, eine konstante Höhe H auf, wobei die radial innere Flammrohrwand 5a und die radial äußere Flammrohrwand 5b parallel zueinander verlaufen. Weiter stromab befindet sich eine Querschnittsverengung 23, mit radial aufeinander zulaufenden Flammrohrwände 5a, 5b, die in einen Auslass 24 der Brennkammeranordnung 1 mündet. Stromab an den Auslass 24 schließt sich ein Turbinenvorleitrad 6 einer (hier nicht vollständig gezeigten) Turbinenanordnung an.

Eingangsseitig des Brennraums 101, an der eintrittsseitigen Stirnseite 2 der Brennkammer 100, sind umlaufend mehrere Kraftstoffdüsen 200 angeordnet, von welchen in dem in Fig. 1A gezeigten Längsschnitt eine Kraftstoffdüse 200 schematisch dargestellt ist. Mittels der Kraftstoffdüse 200 wird im Betrieb ein Gemisch 11 aus flüssigem Kraftstoff und Luft 9 in den Brennraum 101 zugegeben.

Bei dem flüssigen Kraftstoff handelt es sich insbesondere um einen kerosinbasierten oder kerosinverwandten Kraftstoff (z. B. Jet-A1, Diesel oder ein synthetischer Ersatzkraftstoff (SAF - "sustainable aviation fuel")).

Stromab der Stirnseite 2 und/oder dem stromab gelegenen Ende der Kraftstoffdüse 200 sind vorliegend beispielhaft mehrere Zumischöffnungen 8 zur Zugabe von Zumischluft 12 in den Brennraum 101 im Betrieb angeordnet, die im Betrieb aus Luft 11 abgezweigt wird, die die Brennkammeranordnung 1 umgibt.

Wie Fig. 1B in einer schematischen Draufsicht auf die Brennkammeranordnung 1 zeigt, sind die Zumischöffnungen 8 hier beispielhaft in einer umlaufenden Öffnungsreihe 13 angeordnet. Die Zumischöffnungen 8 einer Öffnungsreihe 13 befinden sich an einer einheitlichen axialen Position und sind in Umlaufrichtung, umlaufend um die Brennkammeranordnung 10, vorzugsweise äquidistant zueinander angeordnet.

Wie Fig. 1A zeigt, sind die Zumischöffnungen 8 in der radial inneren Flammrohrwand 5a und in der radial äußeren Flammrohrwand 5b angeordnet bzw. ausgebildet. Die Zumischöffnungen 8 in der radial inneren Flammrohrwand 5a und der radial äußeren Flammrohrwand 5b sind beispielhaft an gleicher axialer Position bezüglich der Längsachse L angeordnet. Die Zumischöffnungen 8 weisen am stromabseitigen Ende je einen Auslass 80 auf, der bezüglich des Brennraums 101 bündig mit der Umwandung 5 ausgebildet sein kann, wie bei dem in Fig. 1A gezeigten Beispiel bezüglich der radial inneren Zumischöffnungen 8 dargestellt. Alternativ können die Zumischöffnungen 8 umfassend einen Kragen als Luftkanal in den Brennraum 101 hineinragen, wobei die Auslässe 80 radial in den Brennraum 101 hineinversetzt sind.

Bei der doppelwandigen Ausbildung der Umwandung 5 ist die Zumischöffnung 8 als durch die äußere Bewandung 50 und die innere Bewandung 70 geführter Luftkanal ausgebildet, um einem Abströmen der Zumischluft 12 durch den Luftspalt zwischen der äußeren Bewandung 50 und der inneren Bewandung 70 entgegenzuwirken.

Fig. 2A und Fig. 2B zeigen eine Brennkammeranordnung 1 gemäß dem Stand der Technik in einer doppelreihigen Variante, umfassend zwei axial versetzte Öffnungsreihen 13. Innerhalb der jeweiligen Öffnungsreihen 13 sind die Zumischöffnungen 8 äquidistant zueinander und an gleicher axialer Position angeordnet. Relativ zueinander sind die Öffnungsreihen 13 mit einer versetzten Anordnung der Zumischöffnungen 8 in Umlaufrichtung versetzt zueinander angeordnet. Durch die weiter stromab angeordnete Öffnungsreihe 13 wird im Betrieb Zumischluft 14 in den Brennraum 101 zugegeben. Die Strömungsquerschnitte der Zumischöffnungen 8 und/oder radialen Positionen der Auslässe 80 können unterschiedlich sein, beispielsweise je nach Öffnungsreihe 13 variieren.

Fig. 3A, Fig. 3B und Fig. 3C zeigen eine erfindungsgemäße Weiterbildung der Brennkammeranordnung 1, wodurch die Brennkammeranordnung 1 für einen Betrieb mit gasförmigem Kraftstoff ausgebildet ist. Der gasförmige Kraftstoff kann insbesondere zeitgleich mit, oder auch alternativ zu, dem flüssigen Kraftstoff in den Brennraum 101 zugegeben werden.

Zugunsten einer verringerten Komplexität sind die Kraftstoffdüsen 200 beispielsweise nicht zum Betrieb mit einem gasförmigen Kraftstoff ausgelegt.

Bei dem gasförmigen Kraftstoff (nachfolgend auch kurz Gas 16) handelt es sich insbesondere um Wasserstoff oder ein wasserstoffhaltiges Brenngas und/oder um ein anderes Brenngas, beispielsweise um Methan oder ein methanhaltiges Brenngas.

Bei dem in Fig. 3A, Fig. 3B und Fig. 3C gezeigten Ausführungsbeispiel sind eine Vielzahl von Gasdüsen 15 vorhanden, die stromab der Kraftstoffdüse 200 in der Öffnungsreihe 13 in der Umwandung 5 angeordnet sind. In dem in Fig. 3A gezeigten schematischen Längsschnitt der Brennkammeranordnung 1 ist eine Gasdüse 15 dargestellt.

An den Gasdüsen 15 sind an deren stromabseitigen Enden jeweils Gaszufuhröffnungen 150 vorhanden.

Bei dem in Fig. 3A, Fig. 3B und Fig. 3C gezeigten Ausführungsbeispiel ist beispielhaft eine Öffnungsreihe 13 vorhanden.

Wie Fig. 3A genauer zeigt, sind die Gasdüsen 15 jeweils innerhalb einer der Zumischöffnungen 8 angeordnet, wobei jeweils eine Gasdüse 15 mit einer Zumischöffnung 8 eine Luft-/Gas Zufuhranordnung 25 bildet. Dabei sind die Gasdüsen 15 für eine symmetrische Eindüsung vorteilhafterweise jeweils zentrisch innerhalb der jeweiligen Zumischöffnung 8 angeordnet, wobei der Strömungsquerschnitt der Zumischöffnung 8 die Gaszufuhröffnung 150 radial umgibt. Die Gasdüse 15 kann dabei jeweils senkrecht zu der Umwandung 5 angeordnet sein, für eine Zugabe des Brenngases rechtwinklig zur Hauptströmungsrichtung innerhalb der Brennkammer 100. Möglich ist auch eine Anordnung mit angestelltem Winkel, so dass ein Winkel zwischen der Umwandung 5 und einer Mittellängsachse der Gasdüse 15 weniger als 90° beträgt. Die Zumischöffnungen 8 sind vorzugsweise im gleichen Winkel wie die Gasdüse 15 ausgerichtet.

Durch die zentrische Anordnung der Gasdüsen 15 in den Zumischöffnungen 8 wird das Gas 16 im Betrieb in einen Luftstrom mit hoher Geschwindigkeit eingebracht. Dadurch kann vorteilhafterweise die Reaktionszone des gasförmigen Kraftstoffes innerhalb des Brennraums 101 von der Gasdüse 15 bzw. der Umwandung 5 weiter in den Brennraum 101 hinein verlagert werden. Auf diese Weise wird die thermische Belastung der Gasdüse 15 und/oder der Umwandung 5 verringert.

Wie Fig. 3A zeigt, ragen bei dem gezeigten Ausführungsbeispiel die Gasdüsen 15 in den Brennraum 101 hinein. Die Gaszufuhröffnung 150 ist beispielhaft bündig mit dem stromabseitigen Ende der Zumischöffnung 8 ausgebildet.

Der Strömungsquerschnitt der Gasdüsen 15 kann kreisförmig und/oder in einer anderen Form, beispielsweise polygonal, elliptisch oder dergleichen ausgebildet sein.

Fig. 3B zeigt in einer schematischen Draufsicht auf die Brennkammeranordnung 1 ein Ausführungsbeispiel, bei dem jeder der Zumischöffnungen 8 eine Gasdüse 15 zur Bildung jeweils einer Luft-/Gas-Zufuhranordnung 25 zugeordnet ist.

Fig. 3C zeigt in einer schematischen Draufsicht auf die Brennkammeranordnung 1 ein Ausführungsbeispiel, bei dem jeder zweiten der Zum ischöffnungen 8 eine Gasdüse 15 zur Bildung jeweils einer Luft-/Gas-Zufuhranordnung 25 zugeordnet ist. Über die jeweils anderen Zumischöffnungen 8 wird Zumischluft 12 ohne die Zugabe von Gas 16 zugeführt.

Wie Fig. 3A zeigt, beträgt ein axialer Abstand a der Gasdüsen 15 und/oder der Zumischöffnungen 8 (bezüglich der jeweiligen Mittelachse) von der eingangsseitigen Kraftstoffdüse 200 und/oder der Stirnseite 2 zwischen 0,65 und 0,85 der Höhe H des Brennraums 101. Durch eine derartige Beabstandung kann im Betrieb stromauf der Gaszufuhr eine (Teil-)Verbrennungsreaktion des flüssigen Kraftstoffes innerhalb des Brennraums 101 erfolgen, wobei die Kraftstoffdüse 200 vorteilhafterweise für die Verbrennung von flüssigem Kraftstoff optimiert ist. Gleichzeitig findet die Zugabe des gasförmigen Kraftstoffes ausreichend weit stromauf statt, um in dem Brennraum 101 mit einer für ein Triebwerk eines Luftfahrzeugs typischen Länge eine vollständige Abreaktion des gasförmigen Kraftstoffes zu ermöglichen.

Die Gasdüsen 15 werden insbesondere mittels einer als Ringleitung 17 ausgebildeten Sammelleitung mit dem gasförmigen Kraftstoff versorgt, die mittels eines Kraftstoffanschlusses 18 mit Kraftstoff gespeist wird. Die Ringleitung 17 kann, wie in Fig. 3A, Fig. 3B und Fig. 3C gezeigt, axial zumindest nahe der Gasdüsen 15 angeordnet sein. Möglich wäre auch eine andere Ausbildung und/oder Anordnung der Sammelleitung, beispielsweise weiter stromauf oder stromab der Gasdüsen 15.

Vorteilhaft kann auch eine Versorgung mittels einer segmentierten Sammelleitung sein, wie beispielsweise in der Schnittdarstellung entlang der Schnittlinie A in Fig. 4 schematisch dargestellt. Dabei sind zwei Kraftstoffanschlüsse 18, 18.1 vorhanden, die jeweils ein Segment 17.1, 17.2 der Ringleitung 17 mit Kraftstoff versorgen. Jedem Segment 17.1, 17.2 der Sammelleitung, insbesondere der Ringleitung 17, ist ein Kraftstoffanschluss 18, 18.1 zugeordnet. Dies ermöglicht eine separate Steuerung bzw. Regelung einzelner, an dem jeweiligen Segment 17.1, 17.2 der Sammelleitung angeordneter Gruppen von Gasdüsen 15.

In Fig. 4 ist die ringartige Ausbildung der Brennkammeranordnung 1 ersichtlich. Dabei sind beispielhaft jeweils 12 Luft-/Gas-Zufuhranordnung 25 vorhanden, die beispielhaft an den radial äußeren Zumischöffnungen 8 gebildet sind. Weiterhin sind 12 Kraftstoffdüsen 200 und 12 Zumischöffnungen 8 ohne zugeordneter Gasdüse 15 vorhanden, die vorliegend beispielhaft auf der radialen Innenseite der Brennkammer 100 angeordnet sind.

Fig. 5 zeigt eine Ausführungsvariante mit zwei Öffnungsreihen 13. Die stromauf angeordnete Öffnungsreihe 13 ist mit einem axialen Abstand a von etwa 0,65 bis 0,85 der Höhe H des Brennraums (Fig. 3A) von der Kraftstoffdüse 200 beabstandet. Die weiter stromab angeordnete Öffnungsreihe 13 ist z. B. zwischen 1 mal und 3 mal dem Durchmesser der Zumischöffnung 8 (bezüglich der stromauf gelegenen Kante) axial beabstandet. Durch die zweite, weiter stromab angeordnete Öffnungsreihe 13 wird Gas 20 durch Gasdüsen 19 in die Brennkammer zugegeben. Die Gasdüsen 15 und die Gasdüsen 19 sind beispielhaft an die Ringleitung 17 angeschlossen.

Wie Fig. 5 zeigt, können die Gasdüsen 15 und die Gasdüsen 19 unterschiedlich weit in den Brennraum 101 hineinragen. Beispielhaft ragen die Luft-/Gas-Zufuhranordnung 25 der bezüglich der Brennkammer 100 stromauf angeordneten Öffnungsreihe 13 in den Brennraum 101 hinein, während die stromab angeordnete Öffnungsreihe 13 bündig mit der Umwandung 5 ausgebildet sind. Bei dem gezeigten Beispiel sind die stromabseitigen Enden der Zumischöffnungen 8 und die Gaszuführöffnungen 150, 190 jeweils bündig zueinander ausgebildet.

Figuren 6A bis Fig. 6F zeigen beispielhafte Anordnungen der Gasdüsen 15, 19 bezüglich der Zumischöffnungen 8 bei der Ausbildungsvariante mit zwei Öffnungsreihen 13. Dabei können pro Öffnungsreihe 13, wie auch bereits in Fig. 3B und Fig. 3C gezeigt, in jeder oder jeder n-ten Zumischöffnung 8 (mit n gleich 2 bis "Anzahl der Zumischöffnungen"), beispielsweise in jeder ersten oder zweiten vorhanden sein. Bei Vorhandensein mehrerer Öffnungsreihen 13 sind vorzugsweise Luft-Gas-Zufuhranordnungen 25 zumindest in der am weitesten stromab angeordneten Öffnungsreihe 13 vorhanden.

Fig. 6A zeigt eine Ausbildungsvariante, wobei die Luft-/Gas-Zufuhranordnungen 25 in der weiter stromauf angeordneten Öffnungsreihe 13, in jeder zweiten Zumischöffnung 8, angeordnet sind.

Fig. 6B zeigt eine Ausbildungsvariante, wobei die Luft-/Gas-Zufuhranordnungen 25 in der weiter stromauf angeordneten Öffnungsreihe 13, in jeder Zumischöffnung 8, angeordnet sind.

Fig. 6C zeigt eine Ausbildungsvariante, wobei die Luft-/Gas-Zufuhranordnungen 25 in der weiter stromab angeordneten Öffnungsreihe 13, in jeder Zumischöffnung 8, angeordnet sind.

Fig. 6D zeigt eine Ausbildungsvariante, wobei die Luft-/Gas-Zufuhranordnungen 25 in der weiter stromab angeordneten Öffnungsreihe 13, in jeder zweiten Zumischöffnung 8, angeordnet sind.

Fig. 6E zeigt eine Ausbildungsvariante, wobei die Luft-/Gas-Zufuhranordnungen 25 in beiden vorhandenen Öffnungsreihen 13, in jeder Zumischöffnung 8, angeordnet sind.

Fig. 6F zeigt eine Ausbildungsvariante, wobei die Luft-/Gas-Zufuhranordnungen 25 in beiden vorhandenen Öffnungsreihen 13, in jeweils jeder zweiten Zumischöffnung 8, angeordnet sind.

Fig. 7A bis Fig. 7F zeigen beispielhafte Anordnungen der Zumischöffnung 8 und/oder der Gaszufuhröffnung 150, 190 in ihrer radialen Positionierung relativ zu der Umwandung 5. In den Ausführungsbeispielen gemäß Fig. 7A, Fig. 7C, Fig. 7E und Fig. 7F ist die Umwandung 5 beispielhaft doppelwandig ausgebildet, mit der inneren Bewandung 70 und der äußeren Bewandung 50. In den Ausführungsbeispielen gemäß Fig. 7B und Fig. 7D ist die Umwandung 5 jeweils beispielhaft einwandig ausgebildet.

Bei Fig. 7A und Fig. 7B sind sowohl der jeweilige Auslass 80 der Zumischöffnung 8 als auch die jeweilige Gaszufuhröffnung 150, 190 bündig mit der Umwandung 5 und entsprechend auch bündig zueinander ausgebildet.

Bei Fig. 7C und 7D ist jeweils der Auslass 80 der Zumischöffnung 8 bündig mit der Umwandung 5 ausgebildet, während die Gaszufuhröffnung 150, 190 in den Brennraum 101 hinein versetzt ist, d. h. in den Brennraum 101 hineinragt.

Bei Fig. 7E und Fig. 7F sind die Auslässe 80 jeweils radial in den Brennraum 101 hinein versetzt, indem die Zumischöffnungen 8 mittels eines Kragens als Luftkanal ausgebildet sind. Bei dem in Fig. 7E gezeigten Ausführungsbeispiel ist die Gaszufuhröffnung 150, 190 bündig mit der Zumischöffnung 8, und damit ebenfalls in die den Brennraum 101 hinein versetzt, ausgebildet. Bei dem in Fig. 7F gezeigten Ausführungsbeispiel ist die Gaszufuhröffnung 150, 190 weiter in den Brennraum 101 hinein versetzt als der Auslass 80 der Zumischöffnung 8.

Durch die unterschiedlichen radialen Anordnungen der Zumischöffnungen 8 (mit ihren Auslässen 80) und/oder der Gaszufuhröffnung 150, 190 können unterschiedliche Effekte hinsichtlich Mischung insbesondere mit der Zumischluft 12, 14 und/oder der Hauptströmung innerhalb des Brennraums 101 erreicht werden. Je nach Brennkammerauslegung und/oder Betriebsbedingungen kann die eine oder andere Ausbildungsvariante oder Kombinationen derselbigen vorteilhaft sein. Eine vorteilhafte Auslegungsvariante kann beispielsweise im Prüfstandsbetrieb ermittelt werden.

Fig. 8A und Fig. 8B zeigen jeweils eine Ausbildungsvariante einer Luft-/Gas-Zufuhranordnung 25, wobei in der Zumischöffnung 8 um die Gasdüsen 15, 19 zumindest abschnittsweise ein radial umlaufender Luftkanal 21 zur Bildung eines um die Gasdüsen 15, 19 umlaufenden Luftstroms 22 angeordnet ist. Der Luftkanal 21 ist insbesondere koaxial zu der jeweiligen Gasdüse 15, 19 und/oder zu der Zumischöffnung 8 angeordnet. Der Luftkanal 21 trägt zu definierteren Strömungsbedingungen der Luftströmung um den mittels der Gasdüsen 15, 19 zu gegebenem Gasstrom bei, der beispielsweise als eine Art Mantelluft dienen kann.

Bei dem Ausführungsbeispiel gemäß Fig. 8A ist der Luftkanal 21 bündig zu dem Auslass 80 der Zumischöffnung 8 und der Gaszufuhröffnung 150, 190 ausgebildet. Bei dem in Fig. 8B gezeigten Ausführungsbeispiel ist der Luftkanal 21 gegenüber der Zumischöffnung 8 in den Brennraum 101 hinein versetzt, während die Gasdüse 15, 19 noch weiter gegenüber dem Luftkanal 21 in den Brennraum 101 hinein versetzt ist. Möglich ist auch eine einwandige Ausführung der Umwandung 5.

Fig. 9A und Fig. 9B zeigen beispielhafte Verhältnisse der Strömungsquerschnitte der Gasdüse 15, 19 bzw. der Gaszufuhröffnung 150, 190 und der Zumischöffnungen 8. Vorliegend sind die Strömungsquerschnitte beispielhaft kreisförmig, bei der Gaszufuhröffnung 150, 190 mit einem Durchmesser D3, bei der ersten Zumischöffnung 8 innerhalb der Luft-/Gas-Zufuhranordnung 25 (vgl. Fig. 9 A) kreisringförmig mit einem (Außen-)Durchmesser D1 (Strömungsquerschnitt mit Fläche A1 ≈ 0,25*Pi*(D1²-D3²)) und bei einer zweiten Zumischöffnung 8 außerhalb einer Luft-/Gas-Zufuhranordnung 25 kreisförmig mit einem Durchmesser D2 (Strömungsquerschnitt mit Fläche A2 = 0,25*Pi*D2²) ausgebildet.

Dabei beträgt innerhalb der Luft-/Gas-Zufuhranordnung 25 der Durchmesser D3 der Gaszufuhröffnung 150, 190 beispielsweise 1/2 bis 1/6 des Durchmessers D1 der Zumischöffnung 8. Z. B. kann der Durchmesser D1 Zumischöffnung 8 10 mm und der Durchmesser D3 der Gasdüse 15, 19 3 mm betragen. Die Strömungsquerschnitte werden ausgelegt, dass über den gesamten Betriebsbereich unter Berücksichtigung eines bei der Auslegung gewählten Druckabfalls über die Brennkammer die Geschwindigkeit des einströmenden Brenngases höher ist als die Geschwindigkeit der einströmenden Zumischluft, die zwischen 60 m/s und 140 m/s liegt.

Bei den in den Figuren 9A und 9B gezeigten Ausführungsbeispielen entspricht der Umriss des ersten Strömungsquerschnitts der ersten Zumischöffnung 8 dem Umriss der zweiten Zumischöffnung 8, wobei aufgrund der kreis(ring-)förmigen Ausbildung der Durchmesser D1 gleich dem Durchmesser D2 ist. Dadurch resultiert eine kleinere Fläche des ersten Strömungsquerschnitts A1 verglichen mit dem zweiten Strömungsquerschnitt A2.

Möglich ist auch, den Durchmesser D1 entsprechend größer zu wählen, und zwar derart, dass die Größe des ersten Strömungsquerschnitts A1 der Größe des zweiten Strömungsquerschnitts A2 entspricht. Weiterhin möglich ist es, den ersten Strömungsquerschnitt größer auszugestalten als den zweiten Strömungsquerschnitt, wobei vorliegend beispielhaft der erste Durchmesser D1 sehr viel größer zu wählen ist als der zweite Durchmesser, D2.

Fig. 10 zeigt eine Ausbildungsvariante, wobei die Gaszufuhröffnung 150, insbesondere die Gasdüse 15, an der bezüglich der Mittelachse M radial inneren Flammrohrwand 5a angeordnet sind, beispielhaft in der stromauf gelegenen Öffnungsreihe 13. Dazu kann das Gas 16 durch ein geeignetes Bauteil, beispielsweise durch Streben oder Nachleitschaufeln in einem Pre-Diffusor, von außen radial nach innen gebracht werden.

Im Betrieb wird der flüssige Kraftstoff über die Kraftstoffdüse 200 in den Brennraum 101 eingebracht. Der gasförmige Kraftstoff wird alternativ oder zusätzlich über die Gasdüsen 15 und gegebenenfalls die Gasdüsen 19 in den Brennraum 101 eingebracht.

In einer vorteilhaften Betriebsvariante wird die Kraftstoffdüse 200 zumindest über einen Großteil der Betriebszeit in einem bezüglich Emissionen optimalen Betriebszustand gehalten, das heißt bei einem Luft-Kraftstoffverhältnis, welches einen minimalen Ausstoß von Ruß, Kohlenmonoxid, unverbrannten Kohlenwasserstoffen, Stickoxiden und/oder Kohlenstoffdioxid gewährleistet. Der gasförmige Kraftstoff wird dann so variiert, dass ein erforderliches Gesamt-Luft-Kraftstoffverhältnis für den jeweiligen Betriebszustand, insbesondere von Leerlauf über Start bis Reiseflug, eingestellt wird.

Durch die vorgeschlagene Gasturbinenanordnung kann vorteilhafterweise bei vergleichsweise geringer Komplexität eine hohe Betriebsflexibilität, mit alleinigem Betrieb durch flüssigen oder gasförmigen Kraftstoff, oder in Kombination beider Kraftstoffe, erreicht werden.

### Bezugszeichenliste

- 1: Brennkammeranordnung
- 100: Brennkammer
- 101: Brennraum
- 2: Stirnseite
- 200: Kraftstoffdüse
- 3: Außengehäuse
- 4: Innengehäuse
- 5: Umwandung
- 5a: innere Flammrohrwand
- 5b: äußere Flammrohrwand
- 50: äußere Bewandung
- 6: Turbinenvorleitrad
- 70: innere Bewandung
- 8: Zumischöffnung
- 80: Auslass
- 9: Luft
- 10: Luft um Brennkammer
- 11: Gemisch
- 12: Zumischluft
- 13: Öffnungsreihe
- 14: Zumischluft
- 15: Gasdüse
- 150: Gaszufuhröffnung
- 16: Gas
- 17: Ringleitung
- 17.1: Segment
- 17.2: Segment
- 18: Kraftstoffanschluss
- 18.1: Kraftstoffanschluss
- 19: Gasdüse
- 190: Gaszufuhröffnung
- 20: Gas
- 21: Luftkanal
- 22: Luftstrom
- 23: Querschnittsverengung
- 24: Auslass
- 25: Luft-/Gas-Zufuhranordnung
- A1: erster Strömungsquerschnitt
- A2: zweiter Strömungsquerschnitt
- D1: Durchmesser
- D2: Durchmesser
- D3: Durchmesser
- M: Mittelachse
- L: Längsachse
- H: Höhe
- a: Abstand

## Patentansprüche

1. Gasturbinenanordnung mit einer Turbinenanordnung und einer Brennkammeranordnung (1), wobei die Brennkammeranordnung (1) umfasst
- eine Umwandung (5), die einen entlang einer Längsachse (L) ausgerichteten Brennraum (101) umgrenzt und
- zumindest eine, vorzugsweise eine Vielzahl von, eingangsseitig des Brennraums (101) angeordnete/n Kraftstoffdüse/n (200) zur Zugabe von flüssigem Kraftstoff in den Brennraum (101),
wobei
- die Brennkammeranordnung (1) zum Betrieb mit flüssigem und/oder gasförmigem Kraftstoff ausgebildet ist, wobei eine Vielzahl von stromab der Kraftstoffdüsen (200), an der Umwandung (5), angeordnete Gaszufuhröffnungen (15, 19) vorhanden sind, mittels welcher gasförmiger Kraftstoff in den Brennraum (101) einbringbar ist,
- die Brennkammeranordnung (1) eine Vielzahl von, stromab der Kraftstoffdüsen (200) in der Umwandung (5) angeordnete Zum ischöffnungen (8) zur Zugabe von Zumischluft (12, 14) in den Brennraum (101) umfasst,
- die Gaszufuhröffnungen (15, 19) an jeweils einer Gasdüse (150, 190) vorhanden sind, die innerhalb der Zumischöffnungen (8) angeordnet sind, wobei jeweils eine Gasdüse (150, 190) mit einer Zumischöffnung (8) eine Luft-/Gas-Zufuhranordnung (25) bildet, und
- innerhalb der Luft-/Gas-Zufuhranordnung (25) ein Durchmesser (D3) der Gaszufuhröffnung (15, 19) 1/2 bis 1/6 eines Durchmessers (D1) der Zumischöffnung (8) beträgt,
**dadurch gekennzeichnet,**
**dass** ein axialer Abstand (a) der Gaszufuhröffnung/en (15, 19), und/oder ggf. der Zumischöffnung/en (8), von der oder den eingangsseitigen Kraftstoffdüsein (200) zwischen 0,65 und 0,85 mal einer Höhe (H) des Brennraums (100) beträgt und ;
**dass** dabei die Strömungsquerschnitte der Gaszufuhröffnung (15, 19) und der Zumischöffnung (8) der jeweiligen Luft-/Gas-Zufuhranordnung (25) so ausgelegt sind, dass über den gesamten Betriebsbereich - von Leerlauf über Start bis Reiseflug - unter Berücksichtigung des bei der Auslegung gewählten Druckabfalls über die Brennkammer die Geschwindigkeit des einströmenden gasförmigen Kraftstoffs höher ist als die Geschwindigkeit der einströmenden Zumischluft, die zwischen 60 m/s und 140 m/s liegt.

2. Gasturbinenanordnung nach Anspruch 1,
**dadurch gekennzeichnet,**
**dass** in der jeweiligen Zumischöffnung (8) um die jeweilige Gasdüse (150, 190) zumindest abschnittsweise ein umlaufender Luftkanal (21) zur Bildung eines um die Gasdüse/n (150, 190) umlaufenden Luftstroms angeordnet ist.

3. Gasturbinenanordnung nach Anspruch 1 oder 2,
**dadurch gekennzeichnet,**
**dass** mehrere Zumischöffnungen (8) in zumindest einer Öffnungsreihe (13) angeordnet sind, wobei pro Öffnungsreihe (13) z Zumischöffnungen (8) vorhanden sind, die an einer einheitlichen axialen Position und vorzugsweise in Umlaufrichtung der Umwandung (5) äquidistant zueinander angeordnet sind.

4. Gasturbinenanordnung nach Anspruch 3,
**dadurch gekennzeichnet,**
**dass** pro Öffnungsreihe (13) in jeder oder jeder n-ten Zumischöffnung (8), mit n = 2 bis z, eine Luft-/Gas-Zufuhranordnung (25) gebildet ist, wobei n vorzugsweise die Ordnungszahl eines ganzzahligen Quotienten von z bildet.

5. Gasturbinenanordnung nach Anspruch 3 oder 4,
**dadurch gekennzeichnet,**
**dass** mehrere, in axialer Richtung des Brennraums (101) versetzte, Öffnungsreihen (13) vorhanden sind, wobei zumindest eine Luft-/Gas-Zufuhranordnung (25) in zumindest der am weitesten stromab angeordneten Öffnungsreihe (13) angeordnet ist.

6. Gasturbinenanordnung nach einem der Ansprüche 1 bis 5,
**dadurch gekennzeichnet,**
**dass** die Zumischöffnung/en (8) bezüglich des Brennraums (101) bündig mit der Umwandung (5) ausgebildet sind und/oder gegenüber der Umwandung (5) in den Brennraum (101) hinein versetzt sind.

7. Gasturbinenanordnung nach einem der vorhergehenden Ansprüche,
**dadurch gekennzeichnet,**
**dass** die Gaszufuhröffnung/en (15, 19) bezüglich des Brennraums (101) bündig mit der Umwandung (5) ausgebildet sind und/oder gegenüber der Umwandung (5), und/oder ggf. der jeweiligen Zumischöffnung (8), in den Brennraum (101) hinein versetzt sind.

8. Gasturbinenanordnung nach einem der Ansprüche 1 bis 7,
**dadurch gekennzeichnet,**
**dass** die Zumischöffnungen (8) in den Luft-/Gas-Zufuhranordnungen (25) einen ersten Strömungsquerschnitt (A1) aufweisen, und dass die Zumischöffnungen (8) ohne Luft-/Gas-Zufuhranordnung (25) die einen zweiten Strömungsquerschnitt (A2) aufweisen, wobei
- die Größe des ersten Strömungsquerschnitts (A1) der Größe des zweiten Strömungsquerschnitts (A2) entspricht und/oder
- die Größe des ersten Strömungsquerschnitts (A1) größer ist als die Größe des zweiten Strömungsquerschnitts (A2) und/oder
- der Umriss des ersten Strömungsquerschnitts (A1) dem Umriss des zweiten Strömungsquerschnitts (A2) entspricht.

9. Gasturbinenanordnung nach einem der vorhergehenden Ansprüche,
**dadurch gekennzeichnet,**
**dass** der Brennraum (101) ringförmig umlaufend um eine Mittelachse (M) ausgebildet ist, wobei die Umwandung (5) eine radial innere Flammrohrwand (5a) und eine radial äußere Flammrohrwand (5b) aufweist.

10. Gasturbinenanordnung nach Anspruch 9,
**dadurch gekennzeichnet,**
**dass** die Gaszufuhröffnung/en (15, 19), insbesondere die Gasdüsen (150, 190), an der radial inneren Flammrohrwand (5a) und/oder an der radial äußeren Flammrohrwand (5b) angeordnet ist/sind.

11. Gasturbinenanordnung nach einem der vorhergehenden Ansprüche,
**dadurch gekennzeichnet,**
**dass** der axiale Abstand (a) der Gaszufuhröffnung (15, 19), und/oder gegebenenfalls der Zumischöffnung/en (8), von der oder den eingangsseitigen Kraftstoffdüse/n (200) zwischen 0,3 und 1,0 mal der Höhe (H) des Brennraums (100) beträgt.

12. Gasturbinenanordnung nach einem der vorhergehenden Ansprüche,
**dadurch gekennzeichnet,**
**dass** eine segmentierte Gas-Sammelleitung (17) zur Gas-Versorgung der Gaszufuhröffnung/en (15, 19) vorhanden ist, wobei jedem Segment (17.1, 17.2) ein separater Kraftstoffanschluss (18, 18.1) zugeordnet ist.

13. Verfahren zum Betreiben einer Gasturbinenanordnung, die nach einem der Ansprüche 1 bis 12 ausgebildet ist, bei dem flüssiger Kraftstoff über zumindest eine, vorzugsweise eine Vielzahl von, eingangsseitig an einem Brennraum (101) angeordneten Kraftstoffdüse/n (200) in den Brennraum (101) zugegeben wird, wobei in den Brennraum (101) zusätzlich oder alternativ zu dem flüssigen Kraftstoff gasförmiger Kraftstoff über eine Vielzahl von, stromab der Kraftstoffdüsen (200) an der Umwandung (5) angeordneten Gaszufuhröffnungen (15, 19) zugegeben wird,
**dadurch gekennzeichnet,**
**dass** der gasförmige Kraftstoff über eine oder eine Vielzahl von Gaszufuhröffnungen (150, 190) zugegeben wird, deren axialer Abstand (a) von der oder den eingangsseitigen Kraftstoffdüse(n) zwischen 0,65 und 0,85 mal einer Höhe H des Brennraums (100) beträgt und
**dass** dabei die Strömungsquerschnitte der Gaszufuhröffnung (150, 190) und der Zumischöffnung (8) der jeweiligen Luft-/Gas-Zufuhranordnung (25) unter Berücksichtigung des bei der Auslegung gewählten Druckabfalls über die Brennkammer so ausgelegt werden, dass über den gesamten Betriebsbereich - von Leerlauf über Start bis Reiseflug - die Geschwindigkeit des einströmenden gasförmigen Kraftstoffs höher ist als die Geschwindigkeit der einströmenden Zumischluft, die zwischen 60 m/s und 140 m/s liegt.

## Claims

1. Gas turbine assembly having a turbine assembly and a combustor assembly (1), wherein the combustor assembly (1) comprises
- a wall (5) that surrounds a combustion chamber (101) aligned along a longitudinal axis (L), and
- at least one, preferably a plurality of, fuel nozzle(s) (200) arranged on the inlet side of the combustion chamber (101) for adding liquid fuel to the combustion chamber (101), wherein
- the combustor assembly (1) is designed for operation with liquid and/or gaseous fuel, wherein a plurality of gas supply openings (15, 19) arranged downstream of the fuel nozzles (200) on the wall (5) are present, by means of which gaseous fuel can be introduced into the combustion chamber (101),
- the combustor assembly (1) comprises a plurality of admixing openings (8), arranged downstream of the fuel nozzles (200) in the wall (5), for adding admixed air (12, 14) to the combustion chamber (101),
- the gas supply openings (15, 19) are provided on a respective gas nozzle (150, 190) arranged within the admixing openings (8), wherein a respective gas nozzle (150, 190) forms an air/gas supply assembly (25) with an admixing opening (8), and
- within the air/gas supply assembly (25), a diameter (D3) of the
gas supply opening (15, 19) is 1/2 to 1/6 of a diameter (D1) of the admixing opening (8), **characterized in that** an axial distance (a) of the gas supply opening(s) (15, 19), and/or optionally of the admixing opening(s) (8), from the inlet-side fuel nozzle(s) (200) is between 0.65 and 0.85 times a height (H) of the combustion chamber (100) and
**in that** the flow cross-sections of the gas supply opening (15, 19) and the admixing opening (8) of the respective air/gas supply assembly (25) are designed such that, over the entire operating range
- from idling to take-off to cruising - taking into account the pressure drop across the combustion chamber selected in the design, the speed of the incoming gaseous fuel is higher than the speed of the incoming admixed air, which is between 60 m/s and 140 m/s.

2. Gas turbine assembly according to claim 1, **characterized in that** a circumferential air duct (21) is arranged in the respective admixing opening (8) around the respective gas nozzle (150, 190), at least in sections, to form an air flow surrounding the gas nozzle(s) (150, 190).

3. Gas turbine assembly according to claim 1 or 2, **characterized in that** a plurality of admixing openings (8) are arranged in at least one row of openings (13), wherein z admixing openings (8) are provided per row of openings (13), which are arranged in a uniform axial position and preferably equidistant from one another in the circumferential direction of the wall (5).

4. Gas turbine assembly according to claim 3, **characterized in that** an air/gas supply assembly (25) is formed per row of openings (13) in each nth admixing opening (8) with n = 2 to z, wherein n preferably forms the ordinal number of an integer quotient of z.

5. Gas turbine assembly according to claim 3 or 4, **characterized in that** a plurality of rows of openings (13) offset in the axial direction of the combustion chamber (101) are provided, wherein at least one air/gas supply assembly (25) is arranged in at least the row of openings (13) arranged furthest downstream.

6. Gas turbine assembly according to one of claims 1 to 5, **characterized in that** the admixing opening(s) (8) are designed flush with the wall (5) with respect to the combustion chamber (101) and/or are offset into the combustion chamber (101) with respect to the wall (5).

7. Gas turbine assembly according to one of the preceding claims, **characterized in that** the gas supply opening(s) (15, 19) are designed flush with the wall (5) with respect to the combustion chamber (101) and/or are offset into the combustion chamber (101) with respect to the wall (5), and/or optionally the respective admixing opening (8).

8. Gas turbine assembly according to one of claims 1 to 7, **characterized in that** the admixing openings (8) in the air/gas supply assemblies (25) have a first flow cross-section (A1), and **in that** the admixing openings (8) without an air/gas supply assembly (25) have a second flow cross-section (A2), wherein
- the size of the first flow cross-section (A1) corresponds to the size of the second flow cross-section (A2) and/or
- the size of the first flow cross-section (A1) is larger than the size of the second flow cross-section (A2) and/or
- the outline of the first flow cross-section (A1) corresponds to the outline of the second flow cross-section (A2).

9. Gas turbine assembly according to one of the preceding claims, **characterized in that** the combustion chamber (101) is designed annularly circumferentially about a central axis (M), wherein the wall (5) has a radially inner flame tube wall (5a) and a radially outer flame tube wall (5b).

10. Gas turbine assembly according to claim 9, **characterized in that** the gas supply opening(s) (15, 19), in particular the gas nozzle(s) (150, 190), is/are arranged on the radially inner flame tube wall (5a) and/or on the radially outer flame tube wall (5b).

11. Gas turbine assembly according to one of the preceding claims, **characterized in that** the axial distance (a) of the gas supply opening (15, 19), and/or optionally of the admixing opening(s) (8), from the inlet-side fuel nozzle(s) (200) is between 0.3 and 1.0 times the height (H) of the combustion chamber (100).

12. Gas turbine assembly according to one of the preceding claims, **characterized in that** a segmented gas collecting line (17) for supplying gas to the gas supply opening(s) (15, 19) is provided, wherein each segment (17.1, 17.2) is assigned a separate fuel connection (18, 18.1).

13. Method for operating a gas turbine assembly designed according to one of claims 1 to 12, in which liquid fuel is added to the combustion chamber (101) via at least one, preferably a plurality of fuel nozzle(s) (200) arranged on the inlet side of a combustion chamber (101), wherein gaseous fuel is added to the combustion chamber (101) in addition to or as an alternative to the liquid fuel via a plurality of gas supply openings (15, 19) arranged downstream of the fuel nozzles (200) on the wall (5), **characterized in that** the gaseous fuel is added via one or a plurality of gas supply openings (15, 19), the axial distance (a) of which from the inlet-side fuel nozzle(s) is between 0.65 and 0.85 times a height H of the combustion chamber (100) and **in that** the flow cross-sections of the gas supply opening (15, 19) and of the admixing opening (8) of the respective air/gas supply assembly (25) are designed, taking into account the pressure drop across the combustion chamber selected in the design, such that over the entire operating range - from idling to take-off to cruising - the speed of the inflowing gaseous fuel is higher than the speed of the inflowing admixed air, which is between 60 m/s and 140 m/s.

## Revendications

1. Ensemble turbine à gaz avec un ensemble turbine et un ensemble chambre de combustion (1), ledit ensemble chambre de combustion (1) comprenant
- une paroi périphérique (5) qui délimite une chambre de combustion (101) orientée le long d'un axe longitudinal (L) et
- au moins une, de préférence une pluralité de, buses à combustible (200) disposées du côté entrée de la chambre de combustion (101) permettant l'ajout de combustible liquide dans la chambre de combustion (101),
- ledit ensemble chambre de combustion (1) étant conçu pour fonctionner avec un combustible liquide et/ou gazeux, une pluralité d'ouvertures d'alimentation en gaz (15, 19) disposées en aval des buses à combustible (200), sur la paroi périphérique (5), étant pourvues, au moyen desquelles le combustible gazeux peut être introduit dans la chambre de combustion (101),
- ledit ensemble chambre de combustion (1) comprenant une pluralité d'ouvertures de mélange (8) disposées en aval des buses à combustible (200) dans la paroi périphérique (5) permettant l'administration d'air de mélange (12, 14) dans la chambre de combustion (101),
- lesdites ouvertures d'administration en gaz (15, 19) étant présentes sur une buse à gaz (150, 190) respective, qui sont disposées à l'intérieur des ouvertures de mélange (8), une buse à gaz (150, 190) respective formant un ensemble d'alimentation en air/gaz (25) avec une ouverture de mélange (8), et
- à l'intérieur de l'ensemble d'alimentation en air/gaz (25), le diamètre (D3) de l'ouverture d'alimentation en gaz (15, 19) représente 1/2 à 1/6 du diamètre (D1) de l'ouverture de mélange (8), **caractérisé en ce que** la distance axiale (a) entre la ou les ouvertures d'alimentation en gaz (15, 19) et/ou, le cas échéant, la ou les ouvertures de mélange (8), et la ou les buses à combustible côté entrée (200) représente entre 0,65 et 0,85 fois la hauteur (H) de la chambre de combustion (100) et
**en ce que** les sections transversales d'écoulement de l'ouverture d'alimentation en gaz (15, 19) et de l'ouverture de mélange (8) de l'ensemble d'alimentation en air/gaz (25) respectif sont conçues de sorte que, sur toute la plage de fonctionnement - allant du ralenti au démarrage jusqu'au régime de croisière - en tenant compte de la chute de pression choisie à travers la chambre de combustion lors de la conception, la vitesse du combustible gazeux entrant soit supérieure à la vitesse de l'air de mélange entrant, qui est comprise entre 60 m/s et 140 m/s.

2. Ensemble turbine à gaz selon la revendication 1, **caractérisé en ce que**, dans chaque ouverture de mélange (8) autour de chaque buse à gaz (150, 190), un canal d'air périphérique (21) permettant de former un flux d'air circulant autour de la ou des buses à gaz (150, 190) est disposé au moins par sections.

3. Ensemble turbine à gaz selon la revendication 1 ou 2, **caractérisé en ce que** plusieurs ouvertures de mélange (8) sont disposées dans au moins une rangée d'ouvertures (13), z ouvertures de mélange (8) étant présentes par rangées d'ouvertures (13), lesdites ouvertures étant disposées de manière équidistante les unes des autres dans une position axiale uniforme et de préférence suivant le sens de rotation de la paroi périphérique (5).

4. Ensemble turbine à gaz selon la revendication 3, **caractérisé en ce qu'**un ensemble d'alimentation en air/gaz (25) est formé par rangées d'ouvertures (13) dans chaque ou chaque n-ième ouverture de mélange (8), avec n = 2 à z, n formant le numéro atomique d'un quotient entier de z.

5. Ensemble turbine à gaz selon la revendication 3 ou 4, **caractérisé en ce que** plusieurs rangées d'ouvertures (13) décalées dans la direction axiale de la chambre de combustion (101) sont présentes, au moins un ensemble d'alimentation en air/gaz (25) étant disposé dans au moins la rangée d'ouvertures (13) disposée la plus en aval.

6. Ensemble turbine à gaz selon d'une des revendications 1 à 5, **caractérisé en ce que** la ou les ouvertures de mélange (8) sont formées à fleur de la paroi périphérique (5) par rapport à la chambre de combustion (101) et/ou sont décalées vis-à-vis de la paroi périphérique (5) dans la chambre de combustion (101).

7. Ensemble turbine à gaz selon l'une des revendications précédentes, **caractérisé en ce que** la ou les ouvertures d'alimentation en gaz (15, 19) sont formées à fleur de la paroi périphérique (5) par rapport à la chambre de combustion (101) et/ou sont décalées vis-à-vis de la paroi périphérique (5) et/ou, le cas échéant, de l'ouverture de mélange (8) respective, dans la chambre de combustion (101).

8. Ensemble turbine à gaz selon d'une des revendications 1 à 7, **caractérisé en ce que** les ouvertures de mélange (8) dans les ensembles d'alimentation en air/gaz (25) présentent une première section transversale d'écoulement (A1), et **en ce que** les ouvertures de mélange (8) présentent une seconde section transversale d'écoulement (A2) sans ensemble d'alimentation air/gaz (25),
- la taille de la première section transversale d'écoulement (A1) correspond à la taille de la seconde section d'écoulement (A2) et/ou
- la taille de la première section transversale d'écoulement (A1) est supérieure à la taille de la seconde section d'écoulement (A2) et/ou
- le contour de la première section transversale d'écoulement (A1) correspond à au contour de la seconde section d'écoulement (A2).

9. Ensemble turbine à gaz selon l'une des revendications précédentes, **caractérisé en ce que** la chambre de combustion (101) est formée de manière circonférentiellement annulaire autour d'un axe central (M), ladite paroi périphérique (5) comportant une paroi de tube à flamme radialement interne (5a) et une paroi de tube à flamme radialement externe (5b).

10. Ensemble turbine à gaz selon la revendication 9, **caractérisé en ce que** la ou les ouvertures d'alimentation en gaz (15, 19), en particulier la ou les buses à gaz (150, 190), sont disposées sur la paroi de tube à flamme radialement interne (5a) et/ou la paroi de tube à flamme radialement externe (5b).

11. Ensemble turbine à gaz selon l'une des revendications précédentes, **caractérisé en ce que** la distance axiale (a) de l'ouverture d'alimentation en gaz (15, 19), et/ou, le cas échéant, de la ou des ouvertures de mélange (8), par rapport à la ou aux buses à combustible côté entrée (200) représente entre 0,3 et 1,0 fois la hauteur (H) de la chambre de combustion (100).

12. Ensemble turbine à gaz selon l'une des revendications précédentes, **caractérisé en ce qu'**une conduite collectrice de gaz segmentée (17) destinée à alimenter en gaz la ou les ouvertures d'alimentation en gaz (15, 19) est présente, un raccordement de combustible distinct (18, 18.1) étant associé à chaque segment (17.1, 17.2).

13. Procédé permettant de faire fonctionner un ensemble turbine à gaz qui est conçu selon l'une des revendications 1 à 12, ledit combustible liquide étant ajouté dans la chambre de combustion (101) par au moins une, de préférence une pluralité de, buses à combustible (200) disposées du côté entrée de la chambre de combustion (101), ledit combustible gazeux étant ajouté en plus ou en variante du combustible liquide dans la chambre de combustion (101) par une pluralité d'ouvertures d'alimentation en gaz (15, 19) disposées sur la paroi périphérique (5) en aval des buses à combustible (200),
**caractérisé en ce que** le combustible gazeux est ajouté par une ou une pluralité d'ouvertures d'alimentation en gaz (15, 19), la distance axiale (a) desquelles depuis la ou les buses à combustible côté entrée représente entre 0,65 et 0,85 fois la hauteur (H) de la chambre de combustion (100) et
**en ce que** les sections transversales d'écoulement de l'ouverture d'alimentation en gaz (15, 19) et de l'ouverture de mélange (8) de l'ensemble d'alimentation en air/gaz (25) respectif sont conçues de sorte que, sur toute la plage de fonctionnement - allant du ralenti au démarrage jusqu'au régime de croisière - en tenant compte de la chute de pression choisie à travers la chambre de combustion lors de la conception, la vitesse du combustible gazeux entrant soit supérieure à la vitesse de l'air de mélange entrant, qui est comprise entre 60 m/s et 140 m/s.
